# EUROPÄISCHE PATENTSCHRIFT

(11) **EP 4 116 473 B1**
(45) Veröffentlichungstag und Bekanntmachung des Hinweises auf die Patenterteilung: **01.05.2024**
(21) Anmeldenummer: 21198341.6
(22) Anmeldetag: 22.09.2021
(51) Int. Cl.: D02H 9/00

(54) **SCHÄRVORRICHTUNG UND VERFAHREN ZUM ERZEUGEN EINES FADENKREUZES IN EINER FADENSCHAR**
WARPING MACHINE AND METHOD FOR CREATING A THREAD CROSSING IN A YARN SHEET
DISPOSITIF D'OURDISSAGE ET PROCÉDÉ DE CRÉATION D'UN MOTIF EN CROIX DANS UNE PORTÉE DE FILS

(30) Priorität: 08.07.2021 CN 202110772225
(43) Veröffentlichungstag der Anmeldung: 11.01.2023
(73) Patentinhaber: KARL MAYER STOLL R&D GmbH, 63179 Obertshausen (DE)
(72) Erfinder: Bender, Michael, 63512 Hainburg (DE); Keller, Alexander, 63179 Obertshausen (DE)
(74) Vertreter: Keil & Schaafhausen Patentanwälte PartGmbB

(56) Entgegenhaltungen:
- EP-A1- 1 143 052
- DE-C2- 4 223 700

## Beschreibung

Die vorliegende Erfindung betrifft eine Schärvorrichtung mit einer Schärtrommel, einem Fadenscharzuführpfad und einer Kreuzlegeeinrichtung, die eine Fachbildeeinrichtung im Fadenscharzuführpfad und eine Kreuzschnureinlegeeinrichtung, mit der eine Kreuzschnur in ein durch eine geteilte Fadenschar gebildetes Fach einlegbar ist, aufweist, wobei seitlich neben dem Fadenscharpfad auf einer Seite eine erste Kreuzschnur-Fügeeinrichtung angeordnet ist.

Weiterhin betrifft die vorliegende Erfindung ein Verfahren zum Erzeugen eines Fadenkreuzes in einer Fadenschar, die man auf eine Schärtrommel aufwickelt, bei dem man ein erstes Fach durch Teilen der Fadenschar bildet, eine erste Kreuzschnur durch eine Kreuzschnureinlegeeinrichtung in das erste Fach einlegt, ein zweites Fach durch Teilen der Fadenschar bildet, eine zweite Kreuzschnur durch die Kreuzschnureinlegeeinrichtung in das zweite Fach einlegt und die Kreuzschnüre neben der Fadenschar miteinander verbindet.

Eine derartige Schärvorrichtung und ein derartiges Verfahren sind aus EP 1 143 052 A1 bekannt. Ein Einführelement, das zwei Führungsarme aufweist, wird mit einem Ende durch ein Fach bewegt und auf der anderen Seite der Fadenschar mit dem anderen Führungsarm verbunden. Eine Kreuzschnur kann dann durch die beiden Führungsarme gesaugt werden, so dass um einen Teil der Fadenschar eine Schlaufe aus der Kreuzschnur gebildet wird. Die Enden der Schlaufe werden dann durch eine Knoteinrichtung miteinander verbunden.

Beim Schären von Fäden zu einer Kette wird üblicherweise eine Fadenschar gebildet, indem eine bestimmte Anzahl von Fäden gleichzeitig von Spulen abgezogen werden, die in einem Gatter angeordnet sind. Diese Fäden werden durch ein Geleseblatt und ggfs. weitere Riete geführt und dabei in einer bestimmten Reihenfolge gehalten. Die so geordneten Fäden werden auf der Schärtrommel aufgewickelt. In vorbestimmten Abständen, in der Regel etwa alle 500 bis 2000 m Lauflänge der Fadenschar, wird ein Fadenkreuz in die Fadenschar eingebracht. Hierzu wird ein erstes Fach gebildet, indem beispielsweise jeder zweite Faden der Fadenschar angehoben wird, so dass die abwechselnd nebeneinander liegenden Fäden in einer Richtung senkrecht zur Fadenschar einen gewissen Abstand aufweisen. In dieses erste Fach wird eine Kreuzschnur eingelegt. Danach wird ein zweites Fach gebildet, indem die zuvor nicht angehobenen Fäden angehoben werden, während die zuvor angehobenen Fäden in ihrer nicht angehobenen Position belassen werden. In dieses zweite Fach wird wiederum eine Kreuzschnur eingelegt. Die beiden Kreuzschnüre werden miteinander verbunden, um die Fäden in der Fadenschar gegeneinander zu fixieren.

Beim Erzeugen des Fadenkreuzes muss die Schärtrommel angehalten werden. Der Schärvorgang muss unterbrochen werden. Die für das Erzeugen des Fadenkreuzes benötigte Zeit steht für das Wickeln, also das eigentliche Erzeugen der Kette nicht zur Verfügung.

Es ist aus DE 42 23 700 C2 oder auch DE 44 43 627 C2 bekannt, zum Einlegen der Kreuzschnur eine Kreuzschnureinlegeeinrichtung zu verwenden. Es ist allerdings immer noch eine Bedienungsperson erforderlich, die nicht immer zur Verfügung steht, so dass erst nach dem Eingreifen der Bedienungsperson der Schärvorgang fortgesetzt werden kann, was wiederum einen Zeitverlust beinhalten kann.

Der Erfindung liegt die Aufgabe zugrunde, eine hohe Produktivität der Schärmaschine zu ermöglichen.

Diese Aufgabe wird bei einer Schärvorrichtung der eingangs genannten Art dadurch gelöst, dass auf der gegenüberliegenden Seite des Fadenscharpfads eine zweite Kreuzschnur-Fügeeinrichtung angeordnet ist.

Mit der Kreuzschnur-Fügeeinrichtung kann das Verbinden der Kreuzschüre nach dem Einlegen automatisiert werden, so dass die gesamte Erzeugung des Fadenkreuzes in der Fadenschar automatisiert werden kann. Die Kreuzschnur bzw. die Kreuzschnüre werden automatisch in die Fächer in der Fadenschar eingeführt und, nachdem sie durch die Fadenschar geführt worden sind, auch automatisch miteinander verbunden. Es ist also nicht mehr erforderlich, dass eine Bedienungsperson zur Verfügung steht, die das Verbinden vornimmt.

Dementsprechend entfallen Wartezeiten. Auch wird an die Qualifikation der Bedienungsperson nur noch eine etwas geringere Anforderung gestellt.

In einer bevorzugten Ausgestaltung ist vorgesehen, dass die Kreuzschnur-Fügeeinrichtung als Kreuzschnur-Knoteinrichtung ausgebildet ist. Die Kreuzschnur-Knoteinrichtung kann die Kreuzschnüre miteinander verknoten, so dass eine zuverlässige Verbindung zwischen den Kreuzschnüren erzeugt werden kann.

In einer bevorzugten Ausgestaltung ist vorgesehen, dass eine Position der Kreuzschnur- Fügeeinrichtung in eine Richtung senkrecht zu einer Fadenscharlaufrichtung im Fadenscharpfad einstellbar ist. Man kann also die Position der Kreuzschnur- Fügeeinrichtung an die Breite der Fadenschar anpassen. Damit lässt sich der Verbrauch des Materials, das für die Kreuzschnur verwendet wird, kleinhalten. Die Kreuzschnur muss nur geringfügig länger gemacht werden als die Breite der Fadenschar.

Vorzugsweise ist die Kreuzschnur- Fügeeinrichtung mit Hilfe einer Fadenscharrand-Erkennungseinrichtung positionierbar. Damit lässt sich auch die Positionierung der Kreuzschnur- Fügeeinrichtung automatisieren. Einstellarbeiten können schnell und vor allen Dingen genau vorgenommen werden.

Vorzugsweise weist die Kreuzschnureinlegevorrichtung einen ersten Greifer, der von einer ersten Seite in das Fach einfahrbar ist, und einen zweiten Greifer, der von einer der ersten Seite gegenüberliegenden zweiten Seite in das Fach einfahrbar ist, auf. Bei dieser Ausgestaltung ist es nicht erforderlich, dass die Kreuzschnureinlegevorrichtung die gesamte Breite der Fadenschar durchgreift.

Alternativ oder zusätzlich kann vorgesehen sein, dass die Kreuzschnureinlegevorrichtung eine Blasvorrichtung und/oder eine Saugvorrichtung aufweist. Die Kreuzschnur kann dann mit Hilfe von Luft durch das Fach transportiert werden.

Vorzugsweise ist an mindestens einer Seite des Fadenscharpfades eine Kreuzschnurhaltevorrichtung angeordnet, die zwei Klemmeinrichtungen auf einem Träger aufweist, der um eine Achse, die zwischen diesen Klemmeinrichtungen angeordnet ist, drehbar ist. Die Arbeitsweise einer derartigen Kreuzschnurhaltevorrichtung kann beispielsweise wie folgt beschrieben werden: eine Kreuzschnur wird von einer Spule abgezogen und in die beiden Klemmeinrichtungen eingelegt. Der zwischen den beiden Klemmeinrichtungen befindliche Abschnitt der Kreuzschnur wird dann zum Einlegen der Kreuzschnur in das Fach beaufschlagt. Hierbei wird in der ersten Hälfte der Bewegung die der Spule benachbarte Klemmeinrichtung gelöst. Die andere Klemmeinrichtung wird festgehalten. Wenn die Kreuzschnur die Mitte des Fachs, bezogen auf die Breitenrichtung der Fadenschar, erreicht hat, wird die der Spule benachbart angeordnete Klemmeinrichtung aktiviert und hält dann die Kreuzschnur fest, während die andere Klemmeinrichtung gelöst ist, so dass das freie Ende der Kreuzschnur durch das Fach geführt werden kann. Sobald die Kreuzschnur durch die Fadenschar geführt worden ist, wird sie auf der von der Spule abgewandten Seite der Klemmeinrichtung durchtrennt. Wenn dann der Träger um 180° gedreht wird, wird die oben geschilderte Ausgangsposition wiederhergestellt. Auch das Bereithalten der Kreuzschnur kann dann automatisiert werden.

Hierbei ist bevorzugt, dass die Position der Kreuzschnurhaltevorrichtung in eine Richtung senkrecht zu einer Fadenscharlaufrichtung im Fadenscharpfad einstellbar ist. Auch die Kreuzschnurhaltevorrichtung kann dann an die Breite der Fadenschar angepasst werden.

Vorzugsweise weist die Kreuzschnur-Knoteinrichtung einen um eine Büchse drehbaren Fadengreifer auf, der auf zu verknotende Endabschnitte der Kreuzschnur wirkt, wobei die Büchse einen Längsschlitz aufweist und ein Saugrohr in der Büchse angeordnet ist, das im Bereich des Längsschlitzes einen Unterdruck erzeugt und das verlagerbar ist. Der Fadengreifer führt die Enden der beiden zu verknotenden Kreuzschnüre um die Büchse. Das Saugrohr saugt diese Enden durch den Längsschlitz und, da sich das Saugrohr verlagert, zieht es diese Enden durch die Schlaufe, die um die Büchse gebildet worden ist. Dadurch entsteht ein Knoten.

Vorzugsweise ist die Schärtrommel mit einer Steuereinrichtung verbunden, die auch die Kreuzlegeeinrichtung steuert, wobei die Steuereinrichtung die Schärtrommel bei verschiedenen Kreuzschnureinlegevorgängen an unterschiedlichen Winkelpositionen anhält. Damit kann man vermeiden, dass sich an ganzzahligen Vielfachen eines Umschlingungswinkels von 360° Anhäufungen von Kreuzschnüren auf der Wickeltrommel befinden. Derartige Anhäufungen würden beispielsweise zu einer erhöhten Unwucht führen und damit die Wickelgeschwindigkeit beeinträchtigen. Auch damit kann man die Produktivität hochhalten.

Die Erfindung wird auch durch ein Verfahren der eingangs genannten Art dadurch gelöst, dass man die Kreuzschnüre durch eine erste Kreuzschnur-Fügeeinrichtung auf einer Seite der Fadenschar und durch eine zweite Kreuzschnur-Fügeeinrichtung auf der gegenüberliegenden Seite der Fadenschar miteinander verbindet.

Damit lässt sich die Zeit, die man zum Erzeugen eines Fadenkreuzes benötigt, kleinhalten. Es ist nicht länger erforderlich, auf eine Bedienungsperson zu warten, die das Verbinden der Kreuzschnüre vornimmt. Auch kann immer eine gleichbleibende Qualität des Fadenkreuzes gewährleistet werden.

Vorzugsweise verwendet man als Kreuzschnur-Fügeeinrichtung eine Kreuzschnur-Knoteinrichtung. Damit lässt sich die Verbindung zwischen den Kreuzschnüren als Knoten realisieren. Ein Knoten ist eine zuverlässige Verbindung. Vorzugsweise passt man eine Position der Kreuzschnur-Fügeeinrichtung an die Breite der Fadenschar an. Damit lässt sich der Verbrauch an Material, das für die Kreuzschnüre verwendet wird, geringhalten, was sich günstig auf die Kosten auswirkt.

Vorzugsweise erfasst man einen Fadenscharrand durch eine Fadenscharrand-Erkennungseinrichtung und stellt die Position der Kreuzschnur-Fügeeinrichtung anhand eines Ausgangssignals der Fadenscharrand-Erkennungseinrichtung ein. Auch die Anpassung der Kreuzschnur-Fügeeinrichtung an die entsprechende Breite der Fadenschar lässt sich damit automatisieren.

Vorzugsweise hält man die Schärtrommel in unterschiedlichen Winkelpositionen an, um Fadenkreuze zu erzeugen. Damit kann man vermeiden, dass sich an ganzzahligen Vielfachen eines Umschlingungswinkels von 360° Anhäufungen von Kreuzschnüren auf der Schärtrommel befinden.

Die Erfindung wird im Folgenden anhand eines bevorzugten Ausführungsbeispiels in Verbindung mit der Zeichnung beschrieben. Hierin zeigen:
- Fig. 1: eine schematische Darstellung der Erzeugung eines Fadenkreuzes,
- Fig. 2: eine Kreuzschnurhaltevorrichtung in Draufsicht,
- Fig. 3: die Kreuzschnurhaltevorrichtung in Seitenansicht,
- Fig. 4: eine Seitenansicht einer Kreuzschnureinlegevorrichtung,
- Fig. 5: die Kreuzschnureinlegevorrichtung in Draufsicht,
- Fig. 6: eine Seitenansicht einer Kreuzschnur-Knoteinrichtung und
- Fig. 7: eine Draufsicht auf die Kreuzschnur-Knoteinrichtung.

Fig. 1a - 1d zeigt schematisch eine Kreuzlegeeinrichtung 1 zum Erzeugen eines Fadenkreuzes in einer Fadenschar. Die Fadenschar weist eine erste Gruppe von ersten Fäden 2 und eine zweite Gruppe von zweiten Fäden 3 auf. Die ersten Fäden 2 und die zweiten Fäden 3 sind abwechselnd zueinander angeordnet. Die Fäden 2, 3 bilden zusammen eine Fadenschar. Die Fäden verlaufen senkrecht zur Zeichenebene.

Die Fäden 2, 3 werden von Spulen abgezogen, die in einem nicht dargestellten Gatter angeordnet sind, und auf eine Schärtrommel aufgewickelt, die ebenfalls nicht dargestellt ist. Die Kreuzlegeeinrichtung 1 befindet sich zwischen dem Gatter und der Schärtrommel, vorzugsweise dichter an der Schärtrommel als am Gatter.

Die Fäden 2, 3 sind durch ein ebenfalls nicht näher dargestelltes Geleseblatt geführt, das auch als Teilungsriet bezeichnet wird. Das Geleseblatt kann die Fäden 2, 3 voneinander trennen, so dass sich die ersten Fäden 2 in einer angehobenen Position befinden, während sich die Fäden 3 in einer Ruheposition oder einer abgesenkten Position befinden. Dadurch wird ein Fach 4 gebildet, in das eine Kreuzschnur 5 eingelegt werden kann.

Fig. 1a zeigt, dass die ersten Fäden 2 und die zweiten Fäden 3 voneinander getrennt sind und das Fach 4 bilden.

Die Kreuzschnur 5 wird von einer Spule 6 abgezogen und ggfs. über einen Vorspanner 7 (Fig. 2) unter einer gewissen Spannung gehalten. Die Kreuzschnur 5 wird durch eine Kreuzschnureinlegeeinrichtung 8, für die ein Beispiel in den Fig. 4 und 5 dargestellt ist, in das Fach 4 eingeführt. Sobald die Kreuzschnur 5 durch das Fach 4 geführt worden ist (Fig. 1b), wird das Fach 4 geschlossen. Es wird ein zweites Fach 9 erzeugt, indem die ersten Fäden 2 und die zweiten Fäden 3 wieder voneinander getrennt werden, allerdings in die entgegengesetzte Richtung, so dass sich die zweiten Fäden 3 in der angehobenen Position befinden, während sich die ersten Fäden 2 in der abgesenkten oder der Ruheposition befinden. Danach wird von der anderen Seite wiederum eine Kreuzschnur 10 von einer Spule 11 abgezogen und durch das Fach 9 geführt. Die beiden Kreuzschnüre 5, 10 befinden sich dann in der Fadenschar in Laufrichtung kurz hintereinander und können die ersten Fäden 2 von den zweiten Fäden 3 trennen. Zum Abschluss müssen die beiden Kreuzschnüre 5, 10 noch miteinander verbunden werden. Hierzu ist auf einer Seite der Fadenschar 2, 3 eine erste Kreuzschnur-Fügeeinrichtung 12 angeordnet und auf der gegenüberliegenden Seite ist eine zweite Kreuzschnur-Fügeeinrichtung 13 angeordnet.

Ein derartiges Fadenkreuz wird in vorbestimmten Abständen, im Allgemeinen im Bereich von 500 bis 2000 m Lauflänge, in die Fadenschar 2, 3 eingebracht.

Die Positionen der Kreuzschnur-Fügeeinrichtungen 12, 13 sind in einer Richtung senkrecht zu einer Fadenscharlaufrichtung im Fadenscharpfad einstellbar. Bezogen auf die Darstellung der Fig. 1a -1d können die Kreuzschnur-Fügeeinrichtungen 12, 13 nach links und rechts bewegt werden, um ihre Position an die Breite der durch die Fäden 2, 3 gebildeten Fadenschar anzupassen.

Weiterhin können ein oder mehrere Sensoren vorgesehen sein, die eine Fadenscharrand-Erkennungseinrichtung bilden. Die Fadenscharrand-Erkennungseinrichtung kann feststellen, wo der Rand der durch die Fäden 2, 3 gebildeten Fadenschar verläuft und die Position der Kreuzschnur-Fügeeinrichtungen 12, 13 entsprechend einstellen.

Die Kreuzschnur 5 wird von einer Kreuzschnurhaltevorrichtung 14 bereitgehalten, die anhand der Fig. 2 und 3 näher beschrieben wird. Die Kreuzschnur 10 wird durch eine Kreuzschnurhaltevorrichtung 15 bereitgehalten, deren Aufbau der Kreuzschnurhaltevorrichtung 14 entspricht und die deswegen nicht näher beschrieben wird.

Die Kreuzschnurhaltevorrichtung 14 weist eine erste Klemmeinrichtung 16 und eine zweite Klemmeinrichtung 17 auf, die auf einem gemeinsamen Träger 18 angeordnet sind. Der Träger 18 ist um eine Achse 19 drehbar, die zwischen den Klemmeinrichtungen 16, 17 angeordnet ist. Der ersten Klemmeinrichtung 16 ist eine erste Trenneinrichtung 20 zugeordnet. Der zweiten Klemmeinrichtung 17 ist eine zweite Trenneinrichtung 21 zugeordnet. Die beiden Trenneinrichtungen 20, 21 befinden sich zwischen den beiden Klemmeinrichtungen 16, 17.

Die erste Klemmeinrichtung 16 ist durch einen ersten Aktuator 22 betätigbar. Die zweite Klemmeinrichtung 17 ist durch einen zweiten Aktuator 23 betätigbar. Der Träger 18 ist durch einen Rotationsantrieb 24 drehbar.

Lediglich dann, wenn eine neue Kreuzschnur 5 verwendet wird, ist es erforderlich, die Kreuzschnur 5 in die beiden Klemmeinrichtungen 16, 17 einzulegen. Ein Abschnitt 25 der Kreuzschnur zwischen den beiden Klemmeinrichtungen 16, 17 steht dann bereit, um durch die Kreuzschnureinlegevorrichtung 8 beaufschlagt und durch das erste Fach 4 bewegt zu werden. In der ersten Hälfte der Bewegung wird die erste Klemmeinrichtung 16 gelöst, so dass die Kreuzschnur 5 von der Spule 6 abgezogen werden kann. Sobald die Kreuzschnur die Mitte der Breite der Fadenschar, die durch die Fäden 2, 3 gebildet ist, erreicht hat, wird die erste Klemmeinrichtung 16 aktiviert und klemmt die Kreuzschnur 5 fest, während die zweite Klemmeinrichtung 17 inaktiviert wird und das Ende der Kreuzschnur 5 freigibt. Die Kreuzschnur 5 kann dann mit ihrer gesamten freien Länge durch das Fach 4 gefördert werden. In Abhängigkeit davon, wieviel Länge der Kreuzschnur 5 auf der anderen Seite der Fadenschar benötigt wird, um eine Verbindung zwischen den Enden der Kreuzschnüre, insbesondere einen Knoten, zu bilden, kann die Aktivierung der ersten Klemmeinrichtung 16 und die Deaktivierung der zweiten Klemmeinrichtung 17 auch etwas außerhalb der Mitte der Breite der Fadenschar erfolgen, also bevor oder nachdem die Kreuzschnur 5 die Mitte der Breite der Fadenschar passiert hat.

Sobald die Kreuzschnur 5 durch das Fach 4 transportiert worden ist, wird die erste Trenneinrichtung 20 betätigt und schneidet die Kreuzschnur 5 ab. Wenn der Träger 18 dann um 180° gedreht wird, tauschen die beiden Klemmeinrichtungen 16, 17 ihre Plätze, so dass der Anfang der Kreuzschnur 5 dann von der Klemmeinrichtung 16 gehalten wird und die Kreuzschnur zwischen der Spule und der ersten Klemmeinrichtung 16 über die zweite Klemmeinrichtung 17 läuft.

Fig. 4 und 5 zeigen eine mögliche Ausführungsform einer Kreuzschnureinlegevorrichtung 8. Die Kreuzschnureinlegevorrichtung 8 ist zweigeteilt in einen ersten Abschnitt 26 und einen zweiten Abschnitt 27. Der erste Abschnitt 26 fördert die Kreuzschnur 5 von der Kreuzschnurhaltevorrichtung 14 in das Fach 4. Hierzu ist der erste Abschnitt 26 durch einen Antrieb 28 angetrieben. Der erste Abschnitt 26 weist einen ersten Greifer 29 auf, der durch einen im ersten Abschnitt 26 angeordneten Aktuator 30 betätigbar ist. Der erste Greifer 29 ist bei der Bewegung des ersten Abschnitts 26 in das Fach 4 hinein hinter eine Vorderkante 31 des ersten Abschnitts 26 zurückgezogen. Die Kreuzschnur 5 wird von der Vorderkante 31 mitgenommen.

Wenn der erste Abschnitt 26 die Kreuzschnur 5 in eine Übergabeposition gefördert hat, die sich, wie oben erwähnt, etwa in der Mitte der Breite der Fadenschar 2, 3 befindet, tritt der zweite Abschnitt 27 in Aktion. Der zweite Abschnitt 27 ist durch einen Antrieb 32 in das Fach 4 hineinbewegt worden. Der zweite Abschnitt 27 weist einen zweiten Greifer 33 auf, der durch einen zweiten Aktuator 34 bewegbar ist. Der zweite Greifer 33 wird nun aus dem zweiten Abschnitt 27 herausgefahren und kann die Kreuzschnur 5 erfassen. Die Kreuzschnur 5 wird nun gemeinsam mit dem zweiten Abschnitt 27 durch das Fach 4 gezogen, so dass das freie Ende der Kreuzschnur 5 letztendlich das Fach 4 verlassen kann.

Wenn die zweite Kreuzschnur 10 eingelegt wird, erfolgt der Vorgang in umgekehrter Richtung. Die Kreuzschnur 10 wird durch die Vorderseite 35 des zweiten Abschnitts 27 erfasst und in das Fach 9 hineinbefördert. In der Übergabeposition kann dann der erste Greifer 29 die Kreuzschnur 10 erfassen und die Kreuzschnur 10 dann vollständig durch das Fach 9 hindurchziehen.

Die dargestellte Form der Kreuzschnureinlegevorrichtung 8 ist lediglich beispielhaft. Man kann auch einen Luftstrom zum Transport der jeweiligen Kreuzschnüre 5, 10 durch das jeweilige Fach 4, 9 verwenden oder einen einzigen Abschnitt 26, der dann durch das gesamte Fach 4 bewegt wird, um die Kreuzschnur 5 in das Fach 4 einzulegen. Zum Einlegen der Kreuzschnur wird die entsprechende Kreuzschnureinlegevorrichtung 8 nach dem Bilden des Faches 9 bis zur Kreuzschnur 10 gefahren, ergreift diese und zieht die Kreuzschnur 10 dann durch das Fach 9 hindurch.

Nach dem Einlegen der beiden Kreuzschnüre 5, 10 liegen an den beiden Breitseiten der Fadenschar 2, 3 zwei freie Enden vor, die mit Hilfe der Kreuzschnur-Fügeeinrichtungen 12, 13 miteinander verknotet werden. Kreuzschnur-Fügeeinrichtungen 12, 13 sind vorzugsweise als Kreuzschnur-Knoteinrichtungen ausgebildet. Die Fig. 6 und 7 zeigen die als Knoteinrichtung ausgebildete Kreuzschnur-Fügeeinrichtung 12. Die Kreuzschnur-Fügeeinrichtung 13 ist genauso aufgebaut, so dass sich eine eigene Erläuterung erübrigt.

Die als Knoteinrichtung ausgebildete Kreuzschnur-Fügeeinrichtung 12 weist einen Fadengreifer 36 auf, der um eine Büchse 37 herum bewegbar ist. Wenn der Fadengreifer 36 um die Büchse 37 herumgeführt wird, legt er die Enden der Kreuzschnüre 5, 10 um die Büchse 37 herum. Die Büchse 37 ist im Wesentlichen zylindrisch ausgebildet und weist eine leicht konische Form an ihrem Ende auf, an dem die Kreuzschnüre 5, 10 um sie herumgeführt werden.

Die Büchse 37 weist einen Längsschlitz 38 auf. In der Büchse 37 ist ein Saugrohr 39 angeordnet, das einen Unterdruck im Bereich des Längsschlitzes 38 erzeugt. Das Saugrohr 39 ist, wie dies durch einen Pfeil 40 dargestellt ist, verlagerbar.

Wenn der Fadengreifer 36 um die Büchse 37 herumbewegt wird und die Kreuzschnüre 5, 10 um die Büchse 37 führt, dann werden die Enden 41 der Kreuzschnüre 5, 10 in den Längsschlitz eingesaugt und, da sich das Saugrohr 39 aus der Büchse 37 herausbewegt, durch die Schlaufe gezogen, die der Fadengreifer 36 um die Büchse 37 gebildet hat. Dadurch wird ein Knoten gebildet. Die beiden Fadenschnüre 5, 10 werden dadurch automatisch miteinander verbunden.

Wie oben erwähnt worden ist, ist die Position der Kreuzschnur-Fügeeinrichtungen 12, 13 relativ zur Fadenschar 2, 3 veränderbar, wobei die Positionierung automatisiert werden kann, wenn eine Fadenscharrand-Erkennungseinrichtung den Rand der Fadenschar 2, 3 erfasst. In gleicher Weise ist es auch möglich, dass die Kreuzschnurhaltevorrichtungen 14, 15 relativ zur Fadenschar 2, 3 positioniert werden können, wobei auch diese Positionierung automatisch erfolgen kann. Damit ist es möglich, den Verbrauch an Material für die Kreuzschnüre 5, 10 kleinzuhalten.

Die im Zusammenhang mit den Fig. 4 und 5 beschriebene Kreuzschnureinlegevorrichtung 8 kann auch zusammen mit einer Luftstromerzeugungseinrichtung verwendet werden.

Im Übrigen ist die Kreuzschnureinlegevorrichtung 1 mit der Schärtrommel synchronisiert. Diese Synchronisierung kann man dahingehend vornehmen, dass die Kreuzschnüre 5, 10 in Umfangsrichtung der Schärtrommel an unterschiedlichen Positionen angeordnet sind. Natürlich ist es möglich, dass auch zwei oder mehr Kreuzschnüre oder Kreuzschnürpaare an der gleichen Umfangsposition der Schärtrommel positioniert sind. Eine Anhäufung von Kreuzschnüren 5, 10 an einer Umfangsposition der Schärtrommel wird hingegen vermieden.

## Patentansprüche

1. Schärvorrichtung mit einer Schärtrommel, einem Fadenscharpfad und einer Kreuzlegeeinrichtung (1), die eine Fachbildeeinrichtung im Fadenscharpfad und eine Kreuzschnureinlegevorrichtung (8), mit der eine Kreuzschnur (5, 10) in ein durch eine geteilte Fadenschar (2, 3) gebildetes Fach (4, 9) einlegbar ist, aufweist, wobei seitlich neben dem Fadenscharpfad auf einer Seite eine erste Kreuzschnur-Fügeeinrichtung (12) angeordnet ist, **dadurch gekennzeichnet, dass** auf der gegenüberliegenden Seite des Fadenscharpfads eine zweite Kreuzschnur-Fügeeinrichtung(13) angeordnet ist.

2. Schärvorrichtung nach Anspruch 1, **dadurch gekennzeichnet, dass** die Kreuzschnur-Fügeeinrichtung (12, 13) als Kreuzschnur-Knoteinrichtung ausgebildet ist.

3. Schärvorrichtung nach Anspruch 1 oder 2, **dadurch gekennzeichnet, dass** eine Position der Kreuzschnur-Fügeeinrichtung (12, 13) in eine Richtung senkrecht zu einer Fadenscharlaufrichtung im Fadenscharpfad einstellbar ist.

4. Schärvorrichtung nach Anspruch 3, **dadurch gekennzeichnet, dass** die Kreuzschnur-Fügeeinrichtung (12, 13) mit Hilfe einer Fadenscharrand-Erkennungseinrichtung positionierbar ist.

5. Schärvorrichtung nach einem der Ansprüche 1 bis 4, **dadurch gekennzeichnet, dass** die Kreuzschnureinlegevorrichtung (8) einen ersten Greifer (29), der von einer ersten Seite in das Fach einfahrbar ist (4, 9), und einen zweiten Greifer (33), der von einer der ersten Seite gegenüberliegenden zweiten Seite in das Fach (4, 9) einfahrbar ist, aufweist.

6. Schärvorrichtung nach einem der Ansprüche 1 bis 5, **dadurch gekennzeichnet, dass** die Kreuzschnureinlegevorrichtung (8) eine Blasvorrichtung und/oder eine Saugvorrichtung aufweist.

7. Schärvorrichtung nach einem der Ansprüche 1 bis 6, **dadurch gekennzeichnet, dass** an mindestens einer Seite des Fadenscharpfades eine Kreuzschnurhaltevorrichtung (14, 15) angeordnet ist, die zwei Klemmeinrichtungen (16, 17) auf einem Träger (18) aufweist, der um eine Achse (19), die zwischen den Klemmeinrichtungen (16, 17) angeordnet ist, drehbar ist.

8. Schärvorrichtung nach Anspruch 7, **dadurch gekennzeichnet, dass** die Position der Kreuzschnurhaltevorrichtung (14, 15) in eine Richtung senkrecht zu einer Fadenscharlaufrichtung im Fadenscharpfad einstellbar ist.

9. Schärvorrichtung nach einem der Ansprüche 2 bis 8 und mindestens abhängig von Anspruch 2, **dadurch gekennzeichnet, dass** die Kreuzschnur-Knoteinrichtung (12, 13) einen um eine Büchse (37) drehbaren Fadengreifer (36) aufweist, der auf zu verknotende Endabschnitte (41) der Kreuzschnur (5, 10) wirkt, wobei die Büchse (37) einen Längsschlitz (38) aufweist und ein Saugrohr (40) in der Büchse (37) angeordnet ist, das im Bereich des Längsschlitzes (38) einen Unterdruck erzeugt und das verlagerbar ist.

10. Schärvorrichtung nach einem der Ansprüche 1 bis 9, **dadurch gekennzeichnet, dass** die Schärtrommel mit einer Steuereinrichtung verbunden ist, die auch die Kreuzlegeeinrichtung (1) steuert, wobei die Steuereinrichtung die Schärtrommel bei verschiedenen Kreuzschnureinlegevorgängen an unterschiedlichen Winkelpositionen anhält.

11. Verfahren zum Erzeugen eines Fadenkreuzes in einer Fadenschar (2, 3), die man auf eine Schärtrommel aufwickelt, bei dem man ein erstes Fach (4) durch Teilen der Fadenschar (2, 3) bildet, eine erste Kreuzschnur (5) durch eine Kreuzschnureinlegeeinrichtung (8) in das erste Fach (4) einlegt, ein zweites Fach (9) durch Teilen der Fadenschar (2, 3) bildet, eine zweite Kreuzschnur (10) durch die Kreuzschnureinlegeeinrichtung (8) in das zweite Fach (9) einlegt und die Kreuzschnüre (5, 10) neben der Fadenschar (2, 3) miteinander verbindet, **dadurch gekennzeichnet, dass** man die Kreuzschnüre (5, 10) durch eine erste Kreuzschnur-Fügeeinrichtung (12) auf einer Seite der Fadenschar (2, 3) und durch eine zweite Kreuzschnur-Fügeeinrichtung (13) auf der gegenüberliegenden Seite der Fadenschar (2, 3) miteinander verbindet.

12. Verfahren nach Anspruch 11, **dadurch gekennzeichnet, dass** man als Kreuzschnur-Fügeeinrichtung (12, 13) eine Kreuzschnur-Knoteinrichtung verwendet.

13. Verfahren nach Anspruch 11 oder 12, **dadurch gekennzeichnet, dass** man eine Position der Kreuzschnur- Fügeeinrichtung (12, 13) an die Breite der Fadenschar (2, 3) anpasst.

14. Verfahren nach einem der Ansprüche 11 bis 13, **dadurch gekennzeichnet, dass** man einen Fadenscharrand durch eine Fadenscharrand-Erkennungseinrichtung erfasst und die Position der Kreuzschnur- Fügeeinrichtung (12, 13) anhand eines Ausgangssignals der Fadenscharrand-Erkennungseinrichtung einstellt.

15. Verfahren nach einem der Ansprüche 11 bis 14, **dadurch gekennzeichnet, dass** man die Schärtrommel in unterschiedlichen Winkelpositionen anhält, um Fadenkreuze zu erzeugen.

## Claims

1. Warping machine with a warping drum, a thread warping path and a cross-laying device (1), which has a shedding device in the thread warping path and a cross-cord insertion device (8), with which a cross-cord (5, 10) can be inserted into a compartment (4, 9) formed by a divided yarn coulter (2, 3), wherein a first cross-cord joining device (12) is arranged laterally next to the thread warping path on one side, **characterized in that** a second cross-cord joining device (13) is arranged on the opposite side of the thread warping path.

2. Warping machine according to claim 1, **characterized in that** the cross-cord joining device (12, 13) is designed as a cross-cord knotting device.

3. Warping machine according to claim 1 or 2, **characterized in that** a position of the cross cord joining device (12, 13) is adjustable in a direction perpendicular to a thread warping direction in the yarn warping path.

4. Warping machine according to claim 3, **characterized in that** the cross cord joining device (12, 13) can be positioned with the aid of a thread warping edge detection device.

5. Warping machine according to one of claims 1 to 4, **characterized in that** the cross-cord insertion device (8) has a first gripper (29), which can be moved into the compartment (4, 9) from a first side, and a second gripper (33), which can be moved into the compartment (4, 9) from a second side opposite the first side.

6. Warping machine according to one of claims 1 to 5, **characterized in that** the cross-cord insertion device (8) comprises a blowing device and/or a suction device.

7. Warping machine according to one of claims 1 to 6, **characterized in that** a cross-cord holding device (14, 15) is arranged on at least one side of the thread warping path and has two clamping devices (16, 17) on a carrier (18) which is rotatable about an axis (19) arranged between the clamping devices (16, 17).

8. Warping machine according to claim 7, **characterized in that** the position of the cross-cord holding device (14, 15) is adjustable in a direction perpendicular to a thread warping direction in the thread warping path.

9. Warping machine according to one of claims 2 to 8 and at least claim 2, **characterized in that** the cross cord knotting device (12, 13) has a thread gripper (36) which can rotate about a bush (37) and which acts on end sections (41) of the cross-cord (5, 10) to be knotted, the bush (37) having a longitudinal slot (38) and a suction tube (40) being arranged in the bush (37), which generates a negative pressure in the region of the longitudinal slot (38) and which can be displaced.

10. Warping machine according to one of claims 1 to 9, **characterized in that** the warping drum is connected to a control device which also controls the cross-laying device (1), wherein the control device stops the warping drum at different angular positions during different cross-cord insertion processes.

11. A method for creating a thread crossing in a yarn sheet (2, 3), in which a first compartment (4) is formed by dividing the yarn sheet (2, 3), a first cross cord (5) is inserted into the first compartment (4) by a cross-cord insertion device (8), a second compartment (9) is formed by dividing the yarn sheet (2, 3), a second cross-cord (10) is inserted into the second compartment (9) by the cross-cord insertion device (8) and the cross-cords (5, 10) are joined together next to the yarn sheet (2, 3), **characterized in that** the cross-cords (5, 10) are joined together by a first cross-cord joining device (12) on one side of the yarn sheet (2, 3) and by a second cross-cord joining device (13) on the opposite side of the yarn sheet (2, 3).

12. Method according to claim 11, **characterized in that** a cross-cord knotting device is used as the cross-cord joining device (12, 13).

13. Method according to claim 11 or 12, **characterized in that** a position of the cross cord joining device (12, 13) is adapted to the width of the yarn sheet (2, 3).

14. Method according to one of claims 11 to 13, **characterized in that** a yarn scraping edge is detected by a yarn scraping edge detection device and the position of the cross-cord joining device (12, 13) is adjusted by means of an output signal of the yarn scraping edge detection device.

15. Method according to one of claims 11 to 14, **characterized in that** the warping drum is stopped in different angular positions in order to produce thread crossings.

## Revendications

1. Dispositif d'ourdissage avec un tambour à ourdir, un chemin de portée de fils et un dispositif de croisement (1), qui comporte un dispositif de formation de la foule dans le chemin de portée de fils et un dispositif d'insertion de cordon d'encroix (8) avec lequel un cordon d'encroix (5, 10) peut être inséré dans une foule (4, 9) formée par une portée de fils divisée (2, 3), sachant qu'un premier dispositif d'assemblage de cordon d'encroix (12) est disposé latéralement près du chemin de portée de fils sur un côté, **caractérisé en ce qu'**un deuxième dispositif d'assemblage de cordon d'encroix (13) est disposé sur le côté opposé du chemin de portée de fils.

2. Dispositif d'ourdissage selon la revendication 1, **caractérisé en ce que** le dispositif d'assemblage de cordon d'encroix (12, 13) est constitué sous la forme d'un dispositif de nouage de cordon d'encroix.

3. Dispositif d'ourdissage selon la revendication 1 ou 2, **caractérisé en ce qu'**une position du dispositif d'assemblage de cordon d'encroix (12, 13) peut être réglée dans une direction perpendiculairement à une direction de déplacement de portée de fils dans le chemin de portée de fils.

4. Dispositif d'ourdissage selon revendication 3, **caractérisé en ce que** le dispositif d'assemblage de cordon d'encroix (12, 13) peut être positionné à l'aide d'un dispositif d'identification de bord de portée de fils.

5. Dispositif d'ourdissage selon l'une quelconque des revendications 1 à 4, **caractérisé en ce que** le dispositif d'insertion de cordon d'encroix (8) comporte une première pince (29), qui peut être rentrée d'un premier côté dans la foule (4, 9) et une deuxième pince (33), qui peut être rentrée dans la foule (4, 9) d'un deuxième côté opposé au premier côté.

6. Dispositif d'ourdissage selon l'une quelconque des revendications 1 à 5, **caractérisé en ce que** le dispositif d'insertion de cordon d'encroix (8) comporte un dispositif de soufflage et/ou un dispositif d'aspiration.

7. Dispositif d'ourdissage selon l'une quelconque des revendications 1 à 6, **caractérisé en ce qu'**un dispositif de maintien de cordon d'encroix (14, 15) est disposé sur au moins un côté du chemin de portée de fils, qui comporte deux dispositifs de serrage (16, 17) sur un support (18), qui peut tourner autour d'un axe (19), qui est disposé entre les dispositifs de serrage (16, 17) .

8. Dispositif d'ourdissage selon la revendication 7, **caractérisé en ce que** la position du dispositif de maintien de cordon d'encroix (14, 15) peut être réglée dans une direction perpendiculairement à une direction de déplacement de portée de fils dans le chemin de portée de fils.

9. Dispositif d'ourdissage selon l'une quelconque des revendications 2 à 8 et au moins en fonction de la revendication 2, **caractérisé en ce que** le dispositif de nouage de cordon d'encroix (12, 13) comporte une pince pour fil (36) pouvant tourner autour d'un guide (37), qui agit sur les embouts (41) à nouer du cordon d'encroix (5, 10), sachant que le guide (37) comporte une fente longitudinale (38) et qu'un tube d'aspiration (40) est disposé dans le guide (37), qui crée une dépression dans la zone de la fente longitudinale (38) et qui peut être déplacé.

10. Dispositif d'ourdissage selon l'une quelconque des revendications 1 à 9, **caractérisé en ce que** le tambour à ourdir est relié à un dispositif de commande, qui commande également le dispositif de croisement (1), sachant que le dispositif de commande maintient le tambour à ourdir à des positions angulaires diverses lors de différentes opérations d'insertion de cordon d'encroix.

11. Procédé de création d'un motif d'encroix dans une portée de fils (2, 3), que l'on enroule sur un tambour à ourdir, pour lequel on forme une première foule (4) par division de la portée de fils (2, 3), on insère un premier cordon d'encroix (5) par un dispositif d'insertion de cordon d'encroix (8) dans la première foule (4), on forme une deuxième foule (9) par division de la portée de fils (2, 3), on insère un deuxième cordon d'encroix (10) par le dispositif d'insertion de cordon d'encroix (8) dans la deuxième foule (9) et on relie les cordons d'encroix (5, 10) entre eux près de la portée de fils (2, 3), **caractérisé en ce que** l'on relie entre eux les cordons d'encroix (5, 10) par un premier dispositif d'assemblage de cordon d'encroix (12) sur un côté de la portée de fils (2, 3) et par un deuxième dispositif d'assemblage de cordon d'encroix (13) sur le côté opposé de la portée de fils (2, 3).

12. Procédé selon la revendication 11, **caractérisé en ce que** l'on utilise un dispositif de nouage de cordon d'encroix en tant que dispositif d'assemblage de cordon d'encroix (12, 13).

13. Procédé selon la revendication 11 ou 12, **caractérisé en ce que** l'on adapte une position du dispositif d'assemblage de cordon d'encroix (12, 13) à la largeur de la portée de fils (2, 3).

14. Procédé selon l'une quelconque des revendications 11 à 13, **caractérisé en ce que** l'on saisit un bord de portée de fils par un dispositif d'identification de bord de portée de fils et l'on règle la position du dispositif d'assemblage de cordon d'encroix (12, 13) à l'aide d'un signal initial du dispositif d'identification de bord de portée de fils.

15. Procédé selon l'une quelconque des revendications de 11 à 14, **caractérisé en ce que** l'on maintient le tambour à ourdir dans des positions angulaires différentes pour créer des motifs d'encroix.
